# EUROPÄISCHE PATENTSCHRIFT

(11) **EP 1 200 725 B1**
(45) Veröffentlichungstag und Bekanntmachung des Hinweises auf die Patenterteilung: **26.03.2003**
(21) Anmeldenummer: 00951450.6
(22) Anmeldetag: 26.07.2000
(51) Int. Cl.: F02F 3/22

(54) **KOLBEN FÜR EINEN VERBRENNUNGSMOTOR**
PISTON FOR AN INTERNAL COMBUSTION ENGINE
PISTON D'UN MOTEUR A COMBUSTION INTERNE

(30) Priorität: 30.07.1999 DE 19935399
(43) Veröffentlichungstag der Anmeldung: 02.05.2002
(73) Patentinhaber: KS Kolbenschmidt GmbH, 74172 Neckarsulm (DE)
(72) Erfinder: OTTLICZKY, Emmerich, D-74670 Ernsbach (DE); MÜLLER, Gregor, D-68199 Mannheim (DE); HANKE, Wolfgang, D-74226 Nordheim (DE)
(74) Vertreter: Ter Smitten, Hans
(86) Internationale Anmeldenummer: EP0007171
(87) Internationale Veröffentlichungsnummer: WO01009503

(56) Entgegenhaltungen:
- DE-C- 19 810 937
- GB-A- 1 096 826
- US-A- 3 189 010

## Beschreibung

Die Erfindung betrifft einen Kolben für einen Verbrennungsmotor mit einem ringförmig angeordneten Kühlkanal, der aus einer linken und einer rechten Kühlkanalhälfte besteht und der eine erste und eine zweite Öffnung aufweist, wobei Kühlöl durch eine Kühlöldüse als freier Ölstrahl in die erste Öffnung und damit in den Kühlkanal zuführbar ist und durch die zweite Öffnung abführbar ist.

Derartige Kolben sind hinlänglich bekannt. Das Kühlöl wird mittels einer Kühlölstrahldüse in eine erste Öffnung, die Zuflußöffnung, gespritzt, verteilt sich dann in dem Kühlkanal und wird durch eine zweite Öffnung, die Abflußöffnung, abgeführt. Dadurch, daß die Kühlöldüse in einem bestimmten Winkel in Bezug auf den Kolbenschaft angestellt sein kann, wird das Kühlöl nicht zu gleichen Teilen in die jeweils in Bezug auf die Zulauföffnung linke und rechte Kühlkanalhälfte gespritzt. Dies wirkt sich nachteilig auf die Kühlwirkung des Kühlölstroms aus.

Ein derartiger Kolben ist aus der US-A-3 189 010 bekannt.

Hiervon ausgehend liegt der vorliegenden Erfindung die Aufgabe zugrunde, einen Kolben der vorstehend beschriebenen Art dahingehend zu verbessern, daß eine gleichmäßige Kühlwirkung im gesamten Kühlkanal erreicht wird.

Diese Aufgabe wird durch einen Kolben der genannten Art erfindungsgemäß dadurch gelöst, daß in der Bodenfläche des Kühlkanals im Bereich der Zulauföffnung ein in radiale Richtung verlaufendes Rippenelement angeformt ist, wobei die Lage des Rippenelementes in Bezug auf den Mittelpunkt der Zulauföffnung abhängt von der Ausrichtung der Kühlöldüse derart, daß der Kühlmittelstrom zu gleichen Teilen in die linke und rechte Kühlkanalhälfte eingeleitet wird.

Auf diese Weise wird also erreicht, daß der Kühlmittelstrom beim Auftreffen auf die Bodenfläche des Kühlkanals geteilt wird und zu gleichen Teilen in die linke und rechte Kühlkanalhälfte eingeleitet wird. Je nach dem inwieweit die Kühlölstrahldüse in Bezug auf den Kolbenschaft angestellt wird, kann das Rippenelement versetzt in Bezug auf den Mittelpunkt der Zulauföffnung angeordnet werden.

Eine besonders vorteilhafte Ausführungsform ergibt sich, wenn die erste und die zweite Öffnung gleiche Abmessungen aufweisen und symmetrisch im Kühlkanal angeordnet sind, derart, daß sowohl die erste als auch die zweite Öffnung als Zulauf- bzw. Abflußöffnung einsetzbar sind, wobei das Rippenelement in der Draufsicht auf die Kühlkanalebene einmal links und einmal rechts in Bezug auf die Bolzenbohrungmittellinie des Kolbens angeordnet. Auf diese Weise ist der Kolben universell einsetzbar und braucht nicht hinsichtlich einer Öffnung ausgerichtet zu werden.

Die Erfindung wird anhand eines in der Zeichnung dargestellten Ausführungsbeispiels näher erläutert.

Es zeigt:
Fig. 1
   eine perspektivische Ansicht des erfindungsgemäßen Kolbens im Schnitt und
Fig. 2
   eine Unteransicht des Kolbens.

Ein Kolben 1 weist in seinem Kolbenkopfbereich einen ringförmig angeordneten Kühlkanal 2, der aus zwei Kühlkanalhälften 3 und 4 besteht, auf. Dieser Kühlkanal besitzt zwei Öffnungen 5, 6, die wahlweise als Zulauf- oder Abflußöffnungen dienen können. Hierzu wird durch eine Kühlmitteldüse 7 (siehe Figur 2) Kühlmittel in den Kühlkanal 8 gespritzt und gelangt über die zugehörige Öffnung 5 in den Kühlkanal 2 und kann über die Öffnung 6 und den zugehörigen Kanal 9 abfließen.

Da die Kühlmitteldüse 7 jedoch in einem bestimmte Winkel in Bezug auf einen Kolbenschaft 10 angestellt ist, ist in der Bodenfläche des Kühlkanals 2 im Bereich der Zulauföffnung 5 ein in radiale Richtung verlaufendes Rippenelement 11 angeformt, wobei die Lage des Rippenelementes 11 in Bezug auf den Mittelpunkt der Zulauföffnung 5 abhängt von der Ausrichtung der Kühlmitteldüse 7 derart, daß der Kühlmittelstrom zu gleichen Teilen in die linke und rechte Kühlkanalhälfte 3, 4 eingeleitet wird.

Um den erfindungsgemäßen Kolben 1 universell einsetzen zu können, weisen die erste und die zweite Öffnung 5, 6 gleiche Abmessungen auf und sind symmetrisch im Kühlkanal 2 angeordnet, derart, daß sowohl die erste als auch die zweite Öffnung 5, 6 als Zulauf- bzw. Abflußöffnung einsetzbar sind, wobei das Rippenelement 11 in der Draufsicht auf die Kühlkanalebene einmal links und einmal rechts in Bezug auf die Bolzenbohrungmittellinie des Kolbens angeordnet.

## Patentansprüche

1. Kolben für einen Verbrennungsmotor mit einem ringförmig angeordneten Kühlkanal (2), der aus einer linken und einer rechten Kühlkanalhälfte (3, 4) besteht und der eine erste und eine zweite Öffnung (5, 6) aufweist, wobei Kühlöl durch eine Kühlmitteldüse (7) als freier Ölstrahl in die erste Öffnung (5) und damit in den Kühlkanal (2) zuführbar ist und durch die zweite Öffnung (6) abführbar ist, **dadurch gekennzeichnet, daß** in der Bodenfläche des Kühlkanals (2) im Bereich der Zulauföffnung (5) ein in radiale Richtung verlaufendes Rippenelement (11) angeordnet ist, wobei die Lage des Rippenelementes (11) in Bezug auf den Mittelpunkt der Zulauföffnung (5) abhängt von der Ausrichtung der Kühlmitteldüse (7) derart, daß der Kühlmittelstrom zu gleichen Teilen in die linke und rechte Kühlkanalhälfte (3, 4) eingeleitet wird.

2. Kolben nach Anspruch 1, **dadurch gekennzeichnet, daß** die erste und die zweite Öffnung (5, 6) gleiche Abmessungen aufweisen und symmetrisch im Kühlkanal (2 ) angeordnet sind, derart, daß sowohl die erste als auch die zweite Öffnung (5, 6) als Zulauf- bzw. Abflußöffnung einsetzbar sind, wobei das Rippenelement (11) in der Draufsicht auf die Kühlkanalebene einmal links und einmal rechts in Bezug auf die Bolzenbohrungmittellinie des Kolbens angeordnet.

## Claims

1. Piston for an internal combustion engine with an annularly arranged cooling channel (2) that consists of a left-hand cooling channel half and a right-hand cooling channel half (3, 4) and that has a first opening and a second opening (5, 6), wherein cooling oil can be fed through a coolant nozzle (7) as a free oil jet into the first opening (5) and thereby into the cooling channel (2) and can be discharged through the second opening (6), **characterised in that** a rib element (11) running in the radial direction is arranged in the floor surface of the cooling channel (2) in the region of the feed opening (5), the position of the rib element (11) in relation to the mid point of the feed opening (5) depending on the alignment of the coolant nozzle (7) in such a way that the coolant stream is introduced in equal parts into the left-hand and right-hand cooling channel halves (3, 4).

2. Piston according to claim 1, **characterised in that** the first and second openings (5, 6) have the same dimensions and are arranged symmetrically in the cooling channel (2) in such a way that both the first and the second opening (5, 6) may be used as feed opening or discharge opening, the rib element (11) in plan view being arranged on the one hand on the left and on the other hand on the right of the cooling channel plane in relation to the pin bore mid-line of the piston.

## Revendications

1. Piston pour un moteur à combustion interne comportant un canal de refroidissement (2) disposé annulaire, qui est constitué d'une moitié de canal de refroidissement gauche et droite (3, 4) et qui présente un premier et un second orifices (5, 6), de l'huile de refroidissement pouvant être amenée par l'intermédiaire d'un injecteur de liquide de refroidissement (7), sous forme de jet d'huile libre, dans le premier orifice (5) et ainsi dans le canal de refroidissement (2) et pouvant être évacuée par le second orifice (6), **caractérisé en ce que**, dans la surface formant fond du canal de refroidissement (2), un élément formant nervure (11) s'étendant dans la direction radiale est disposé dans la zone de l'orifice d'alimentation (5), la position de l'élément formant nervure (11) par rapport au centre de l'orifice d'alimentation (5) dépendant de l'orientation de l'injecteur de liquide de refroidissement (7), de manière telle que le flux de liquide de refroidissement est introduit en proportions égales dans la moitié de canal de refroidissement gauche et droite (3, 4).

2. Piston selon la revendication 1, **caractérisé en ce que**, le premier et le second orifices (5, 6) présentent des dimensions identiques et sont disposés symétriquement dans le canal de refroidissement (2) de manière telle qu'aussi bien le premier que le second orifices (5, 6) peut être utilisé comme orifice d'alimentation ou d'évacuation, l'élément formant nervure (11) étant disposé dans la vue de dessus du plan du canal de refroidissement, une fois à gauche et une fois à droite par rapport à l'axe médian de l'alésage du palier d'axe de piston.
